# EUROPÄISCHE PATENTSCHRIFT

(11) **EP 3 175 471 B1**
(45) Veröffentlichungstag und Bekanntmachung des Hinweises auf die Patenterteilung: **21.11.2018**
(21) Anmeldenummer: 15738105.4
(22) Anmeldetag: 16.07.2015
(51) Int. Cl.: H01H 71/52

(54) **SCHALTGERAET**
SWITCHING DEVICE
DISPOSITIF DE COMMUTATION

(30) Priorität: 29.07.2014 DE 102014110757
(43) Veröffentlichungstag der Anmeldung: 07.06.2017
(73) Patentinhaber: Eaton Intelligent Power Limited, Dublin 4 (IE)
(72) Erfinder: ZIMMEL, Raffael, A-1200 Wien (AT)
(74) Vertreter: Eaton IP Group EMEA
(86) Internationale Anmeldenummer: PCT/EP2015/066274
(87) Internationale Veröffentlichungsnummer: WO 2016/016009

(56) Entgegenhaltungen:
- DE-A1- 2 242 128
- DE-A1- 2 943 695
- DE-A1- 3 028 377

## Beschreibung

Die Erfindung betrifft ein Schaltgerät gemäß dem Oberbegriff des Patentanspruches 1.

Bei Niederspannungsschaltgeräten, welche einen Handschaltknopf aufweisen, daher ein manuell bedienbares Element zum Schließen der Schaltkontakte und Bilden eines leitenden Strompfades durch das Schaltgerät, wird meist ein beweglicher Schaltkontakt, welcher mit dem Handschaltknopf mechanisch gekoppelt ist, durch die Bewegung des Handschaltknopfs kontinuierlich an einen gehäusefesten Schaltkontakt angenähert, bis die beiden Schaltkontakte mechanisch aneinander anliegen. Das Öffnen der Kontakte, sprich das Ausschalten des Schaltgerätes erfolgt entsprechend durch ein Bewegen des betreffenden Handschaltknopfes in entsprechende Richtung, was ein ebenso kontinuierliches entfernen der Kontakte zur Folge hat. Dabei besteht sogar die Möglichkeit seitens eines Benutzers, durch Festhalten des Handschaltknopfes in einer beliebigen Zwischenstellung auch die Kontakte in einer entsprechenden Zwischenstellung zu halten.

Sofern an dem betreffenden Schaltgerät ein elektrisches Potential anliegt, kommt es bei einer bestimmten Annäherung der beiden Schaltkontakte zur Bildung eines Lichtbogens. Dies stellt bei ausreichend geringer Spannung und sofern lediglich Verbraucher angeschlossen sind, welche nur zu einem geringen Stromfluss über das Schaltgerät führen, in der Regel kein Problem dar.

Bei höheren Spannungen bzw. höheren Strömen, beispielsweise bei 600V und 100A, kann ein derartiger Lichtbogen, welcher im Zuge eines zu langsamen manuellen Trennens der Kontakte entsteht, jedoch zu erheblichen Schäden an dem betreffenden Schaltgerät führen. Sofern während des Ausschaltvorganges ein entsprechend hoher Strom über das betreffende Schaltgerät fließt, kann der durch ein langsames manuelles Öffnen der Kontakte gebildete Lichtbogen nicht nur zu einem Totalverlust des betreffenden Schaltgeräts führen, sondern darüber hinaus einen Brand auslösen.

Es sind Schaltgeräte bekannt, welche eine sog. Sprungausschaltfunktion aufweisen. Dabei werden die Schaltkontakte beim manuellen Abschalten unabhängig von der Art bzw. Geschwindigkeit mit welcher ein Bediener einen Handschaltknopf betätigt, sprungartige getrennt. Derartige Sprungausschaltfunktionen sind jedoch vornehmlich im Bereich sehr großer Leistungsschalter, wie diese etwa in Umspannwerken zum Einsatz kommen, üblich. Derartige Schaltgeräte weisen separat aufzuladende Federspeicher auf, welche zum Schließen bzw. Öffnen der Kontakte verwendet werden, wobei die Anwendung der betreffenden Technologie im Bereich kompakter Schaltgeräte kaum möglich ist, da eine Integration der betreffenden Technik in den kompakten Gehäusen nicht möglich ist.

Aus der DE 2 242 128 A1 ist ein Mechanismus für einen Selbstschalter bekannt. Die DE 30 28 377 A1 und die DE 29 43 695 A1 offenbaren jeweils Schaltmechanismen für Leitungsschutzschalter.

Aufgabe der Erfindung ist es daher ein Schaltgerät der eingangs genannten Art anzugeben, mit welchem die genannten Nachteile vermieden werden können, welches ein sicheres Abschalten des Schaltgeräts ermöglicht, welches einen kompakten Aufbau aufweist und welches einfach herstellbar ist.

Erfindungsgemäß wird dies durch die Merkmale des Patentanspruches 1 erreicht.

Dadurch kann ein sicheres Abschalten des Schaltgeräts, daher eine sichere Kontakttrennung erzielt werden, welche unabhängig ist, von der Geschwindigkeit mit welcher ein Benutzer den Handschalthebel bedient. Das betreffende Schaltgerät kann dabei mit kompakten Abmessungen ausgeführt werden, und weist eine geringe Anzahl erforderlicher Teile auf.

Die Unteransprüche betreffen weitere vorteilhafte Ausgestaltungen der Erfindung.

Ausdrücklich wird hiermit auf den Wortlaut der Patentansprüche Bezug genommen, wodurch die Ansprüche an dieser Stelle durch Bezugnahme in die Beschreibung eingefügt sind und als wörtlich wiedergegeben gelten.

Die Erfindung wird unter Bezugnahme auf die beigeschlossenen Zeichnungen, in welchen lediglich bevorzugte Ausführungsformen beispielhaft dargestellt sind, näher beschrieben. Dabei zeigt:
Fig. 1 eine gegenständliches Schaltgerät im Aufriss in eingeschaltetem Zustand ohne oberer Gehäuseschale;
   [Weiter auf Seite 3 der ursprünglichen Beschreibung]
Fig. 2 das Schaltgerät gemäß Fig. 1, wobei der Handschalthebel aus der Ein-Stellung wegbewegt ist und sich das Schaltgerät nach wie vor im eingeschalteten Zustand befindet;
Fig. 3 das Schaltgerät gemäß Fig. 1 im ausgeschalteten Zustand;
Fig. 4 eine Detailansicht des Schaltgeräts gemäß Fig. 1 mit teilweise im Schnitt dargestellter oberer Gehäuseschale;
Fig. 5 die obere Gehäuseschale des Schaltgeräts gemäß Fig. 1 im Aufriss;
Fig. 6 die Anordnung aus Schaltschloss, Kontaktarm und Handschalthebel des Schaltgeräts gemäß Fig. 1 im eingeschalteten Zustand im Aufriss;
Fig. 7 die Anordnung gemäß Fig. 6 wobei der Handschalthebel aus der Ein-Stellung wegbewegt ist und die Kontakte nach wie vor verbunden sind;
Fig. 8 die Anordnung gemäß Fig. 6 im ausgeschalteten Zustand; und
Fig. 9 die Anordnung gemäß Fig. 6 in axonometrischer Ansicht.

Die Fig. 1 bis 3 zeigen jeweils eine besonders bevorzugte Ausführungsform eines Schaltgeräts 1, insbesondere Schutzschaltgerät, mit einem gehäusefesten Kontakt 6 und einem beweglichen Kontakt 4, wobei der bewegliche Kontakt 4 an einem, beweglich in dem Schaltgerät 1 angeordneten, Kontaktarm 3 angeordnet ist, wobei der bewegliche Kontakt 4 zur Kontaktierung des gehäusefesten Kontakts 6 und Bildung eines leitenden Strompfads durch das Schaltgerät 1 vorgesehen ist, wobei das Schaltgerät 1 ein Schaltschloss 2 aufweist, welches mit dem Kontaktarm 3 verbunden ist, wobei das Schaltschloss 2 eine Klinke 20 und eine Klinkenauflage 22 aufweist, wobei die Klinkenauflage 22 eine Verklinkungsstelle 24 zum Verklinken der Klinke 20 mit der Klinkenauflage 22 aufweist, wobei das Schaltgerät 1 weiters einen Handschalthebel 7 aufweist, welcher Handschalthebel 7 zur Kontaktierung des beweglichen Kontakts 4 mit dem gehäusefesten Kontakt 6 mit dem Kontaktarm 3 verbunden ist, wobei an der Klinkenauflage 22 weiters eine Schubstange 10 beweglich gelagert ist, wobei die Schubstange 10 an einem Vorsprung 11 des Handschalthebels 7 anliegt, wenn der Handschalthebel 7 in der Stellung kontaktierter Kontakte 4, 6 angeordnet ist, und wobei eine Betätigung des Handschalthebels 7 - zum Trennen des beweglichen Kontakts (4) von dem gehäusefesten Kontakt 6 - die Schubstange 10 bewegt und derart die Verklinkung der Klinkenauflage 22 mit der Klinke 20 löst.

Die Fig. 4 bis 9 zeigen Detail des betreffenden Schaltgeräts 1.

Dadurch kann ein sicheres Abschalten des Schaltgeräts 1, daher eine sichere Kontakttrennung erzielt werden, welche unabhängig ist, von der Geschwindigkeit mit welcher ein Benutzer den Handschalthebel 7 bedient. Das betreffende Schaltgerät 1 kann dabei mit kompakten Abmessungen ausgeführt werden, und weist eine geringe Anzahl erforderlicher Teile auf.

Die gegenständliche Erfindung betrifft ein elektrisches Schaltgerät 1, wobei bevorzugt vorgesehen ist, dass das Schaltgerät 1 als Schutzschaltgerät bzw. als sog. Selbstschalter ausgebildet ist. Bevorzugt ist vorgesehen, dass das Schaltgerät 1 etwa als Leitungsschutzschalter oder Leistungsschalter ausgebildet ist. Bevorzugt ist das Schaltgerät 1 als kompaktes Niederspannungsschutzschaltgerät ausgebildet. Das Schaltgerät 1 weist dabei entsprechend der bevorzugten Ausbildung zumindest einen Auslöser 33 auf. In den Fig. 1 bis 3 ist jeweils ein elektromagnetischer Auslöser 33 dargestellt, etwa ein Kurzschlussauslöser. Es kann zudem ein in bekannter Weise ausgebildeter thermischer Auslöser, etwa ein Bimetallauslöser zur Überstromauslösung, vorgesehen sein. Weiters kann vorgesehen sein die betreffenden Auslöser 33 zu Kombinieren.

Das Schaltgerät 1 weist ein Gehäuse 14 aus Isolierstoff auf, welches bevorzugt zweiteilig ausgebildet ist, und zwei Gehäusehälften bzw. Gehäuseschalen aufweist. In den Fig. 1 bis 3 ist die sog. untere Gehäusehälfte 28 dargestellt. In den Fig. 4 und 5 ist die obere Gehäusehälfte 27 dargestellt.

Das Schaltgerät 1 weist zumindest einen beweglichen Kontakt 4, sowie wenigstens einen gehäusefesten Kontakt 6 auf. Gemäß der dargestellten bevorzugten Ausführungsform weist das Schaltgerät 1 eine sog. Doppelunterbrechung auf, und weist folglich zwei bewegliche Kontakte 4 sowie zwei gehäusefeste Kontakte 6 auf, welche jedoch einer einzigen Schaltstrecke zugeordnet sind.

Wenn der wenigstens eine bewegliche Kontakt 4 mit dem wenigstens einen gehäusefesten Kontakt 6 in elektrisch leitender Verbindung steht, besteht ein elektrisch leitender Strompfad durch das Schaltgerät 1. Das Schaltgerät 1 weist zwei Anschlussklemmen 18, 19 auf. Sofern keine derartige elektrisch leitende Verbindung durch bzw. über das Schaltgerät 1 besteht, wird dieses als ausgeschaltet bezeichnet bzw. als ausgeschalteter Zustand. Sofern die entsprechende leitende Verbindung besteht, wird dies als eingeschaltet bzw. eingeschalteter Zustand bezeichnet. Die Übergänge zwischen den beiden Zuständen werden entsprechend, und wie üblich, als Einschalten bzw. Ausschalten des Schaltgeräts 1 bezeichnet. Synonym kann auch die Bezeichnung geschlossene Kontakte 4, 6 für eingeschaltet, sowie geöffnete Kontakte 4, 6 für Ausgeschaltet verwendet werden.

Der wenigstens eine bewegliche Kontakt 4 ist an einem beweglichen Kontaktarm 3 angeordnet. Gemäß der bevorzugten Ausführungsform weist der Kontaktarm 3 zwei bewegliche Kontakte 4 auf, die an jeweils parallelen gabelförmigen Fortsätzen 23 des Kontaktarmes 3, welcher in dieser Ausführung auch als Kontaktbrücke bzw. Schaltbrücke gezeichnet werden kann, angeordnet sind.

Das Schaltgerät 1 weist ein sog. Schaltschloss 2 auf. Das Schaltschloss 2 ist eine mechanische Anordnung, welche die Bewegungen des Kontaktarmes 3 steuert. Das Schaltschloss 2 weist in der bevorzugten und dargestellten Ausführungsform neben dem Kontaktarm 3 weiters eine Klinke 20 und eine Klinkenauflage 22 auf. Die Fig. 4, 6, 7, 8 und 9 zeigen die entsprechenden Baugruppen gelöst von den weiteren Komponenten des Schaltgeräts 1 in unterschiedlichen Ansichten.

Bei dem gegenständlichen Schaltschloss 2 ist der Handschalthebel 7 mittels eines ersten Bügels 5 und einer, an dem ersten Bügel 5 befestigten Lasche 8 mit dem Kontaktarm 3 verbunden. Der erste Bügel 5 ist in einer Schlitzführung 9 der verschwenkbar gelagerten Klinke 20 geführt.

Das Schaltgerät 1 weist eine Sprungausschaltmechanik zum manuell verursachten sprungartigen Trennen der Kontakte 4, 6 auf. Bis auf diese Sprungausschaltmechanik entspricht das gegenständliche Schaltschloss 2, entsprechend der bevorzugten Ausführungsform, dem Schaltschloss 2 gemäß der EP 680661 B1.

Das Schaltschloss 2 weist zwei im Wesentlichen parallele Trägerplatten 25 auf, zwischen welchen die einzelnen Komponenten gelagert sind. An der Klinkenauflage 22 ist eine Verklinkungsstelle 24 vorgesehen, an welcher die Klinke 20 eingreifen kann, zum Bilden einer sog. Verklinkung. Die Klinkenauflage 22 ist dabei schwenkbar zwischen den beiden Trägerplatten 25 gelagert. Die Klinke 20 ist bevorzugt als Metallteil ausgebildet, und ebenfalls schwenkbar zwischen den Trägerplatten 25 befestigt. An der Klinke 20, welche zwei Seitenschenkel 26 aufweist, ist eine Schlitzführung 9 angeordnet, durch welche ein Teil des, bevorzugt u-förmig gebogenen, ersten Bügels 5 greift. An dem Teil des ersten Bügels 5 und zwischen den beiden Seitenschenkeln 26 der Klinke 20 ist die Lasche 8 angeordnet, welche mit dem beweglichen Kontaktarm 3 verbunden ist.

An der Klinkenauflage 22 ist eine Schubstange 10 beweglich gelagert. Wenn sich der Handschalthebel 7 in der Stellung kontaktierter Kontakte 4, 6 befindet, liegt die Schubstange 10 an einem Vorsprung 11 des Handschalthebels 7 auf. Es sei an dieser Stelle darauf hingewiesen, dass der Handschalthebel 7 diese Position auch einnehmen kann, ohne dass die Kontakte 4, 6 tatsächlich kontaktiert sind, etwa wenn es im Rahmen der sog. Freiauslösung bei plombiertem Handschalthebel 7 zu einer Auslösung des Schaltgeräts 1 und Trennen der Kontakte 4, 6 kommt.

An bzw. in dem Vorsprung 11 des Handschalthebels 7 ist bevorzugt und wie dargestellt der erste Bügel 5 gelagert. Zum Einschalten des Schaltgeräts 1 wird der Handschalthebel 7 verdreht. Dadurch ändert sich auch die Position des Vorsprungs 11 innerhalb des Schaltgeräts 1. Bevorzugt ist vorgesehen, dass der Handschalthebel 7 mehrteilig aufgebaut ist, und der Vorsprung 11 Teil eines Innenteils des Handschalthebels 7 ist.

Sobald sich der Handschalthebel 7 in der eingeschalteten Position befindet, liegt die Schubstange 10 an dem Vorsprung 11 an. Hiezu weist die Schubstange 10 eine entsprechende Länge auf. Die Schubstange 10 ist dabei bevorzugt drehbeweglich an der Klinkenauflage 22 gelagert. Weiters ist die Schubstange 10 bevorzugt federbelastet an der Klinkenauflage 22 befestigt, wobei die sog. Schubstangen-Feder 13, welche bevorzugt an der Klinkenauflage 22 selbst gelagert ist, die Schubstange 10 in Richtung hin zum Handschalthebel 7 beaufschlagt.

Die Schubstange 10 ist bevorzugt als Kunststoffteil ausgebildet und weist gemäß der dargestellten bevorzugten Ausführungsform zwei Schenkel auf, welche von der Lagerstelle zum Angriffsbereich 12 verlaufen, und derart eine Durchbrechung aufspannen.

Im eingeschalteten Zustand des Schaltgeräts 1 liegt die Schubstange 10 an dem Vorsprung 11 des Handschalthebels 7 an, zwischen diesem und der Klinkenauflage 22. Es ist vorgesehen, dass aus diesem Zustand heraus eine Betätigung bzw. Verdrehung des Handschalthebels 7 die Schubstange 10 bewegt. Die Schubstange 10 bewegt weiters die Klinkenauflage 22 und verschiebt diese derart, dass die Verklinkung der Klinkenauflage 22 mit der Klinke 20 gelöst wird, wodurch es einem "Auslösen" des Schaltschlosses 2 kommt, wodurch weiters die Kontakte 4, 6 getrennt werden, und zwar durch das Schaltschloss 2. Ein Festhalten des beweglichen Kontakts 4 mittels des Handschalthebels 7 in einer Position nahe dem gehäusefesten Kontakt 6 ist dadurch nicht mehr möglich. Es sei der Vollständigkeit wegen erwähnt, dass aus der beschriebenen eingeschalteten Stellung des Handschalthebels 7 heraus eine Betätigung bzw. eine Verdrehung nur in einer Richtung möglich ist, welche ein Trennen der Kontakte 4, 6 zur Folge hat bzw. haben soll.

Die Länge der Schubstange 10 ist dabei derart zu bemessen, dass ein Lösen der Verklinkung erfolgt, noch bevor es zu einem Trennen der Kontakte 4, 6 kommt. Die Fig. 1, 4 und 6 zeigen jeweils den eingeschalteten Zustand. Die Fig. 2 und 7 zeigen ebenfalls einen Zustand mit geschlossenen Kontakten 4, 6, wobei am Handschalthebel 7 erkennbar ist, dass dieser bereits in die entsprechende, eine Kontaktöffnung verursachende Richtung bewegt ist. Dabei ist auch dargestellt, wie die Schubstange 10 bereits verschoben wurde, und mit ihr auch eine Bewegung der Klinkenauflage 22 eingeleitet wurde, welche zu einem Lösen der Verklinkung führt. Dies führt zum Zustand gemäß den Fig. 3 und 8, in welchen die Kontakte getrennt sind.

Die Schubstange weist bevorzugt einen konkaven Angriffsbereich 12 zum Angriff an dem Vorsprung 11 des Handschalthebels 7 auf. Bevorzugt weiters der Vorsprung 11 eine Hinterscheidung auf, um ein vorzeitiges weggleiten der Schubstange 10 zu vermeiden.

Die Kontakttrennung erfolgt bei einem gegenständlichen Schaltgerät 1 indem die Verklinkung gelöst wird. Die Verklinkungsstelle 24 ist lediglich in Fig. 9 dargestellt. Mit dem Rückschwenken des Handschalthebels 7 in die ausgeschaltete Position, wird die Klinke 20 wieder unter die Klinkenauflage 22 geschoben und es kommt zu einer erneuten Verklinkung, welche notwendig ist, um die Kontakte 4, 6 erneut schließen zu können.

Es ist daher bevorzugt vorgesehen, dass das Gehäuse 14 des Schaltgeräts 1 einen Gehäusevorsprung 15 im Bereich der Klinkenauflage 22 aufweist, und dass die Schubstange 10, insbesondere im Bereich der Lagerung an der Klinkenauflage 22, einen Anschlagbereich 16 zum Abstützen der Klinkenauflage 22 an dem Gehäusevorsprung 15 nach dem Lösen der Verklinkung aufweist. Dadurch kann der Vorsprung 11 die Schubstange 10 und damit auch die Klinkenauflage 22 nicht zu weit von der Klinke 20 wegschieben. Dadurch kann sichergestellt werden, dass es wieder zu einem Verklinken der Klinke 20 mit der Klinkenauflage 22 kommt, wenn der Handschalthebel 7 wieder in der ausgeschalteten Stellung angelangt ist.

Als vorteilhaft hat es sich dabei herausgestellt, dass der betreffende Gehäusevorsprung 15 eine Auslösegehäuseöffnung 17 zur Koppelung des Schaltschlosses 2 mit einem externen Auslöser berandet. Schaltgeräte 1 weisen oftmals Öffnungen in den Seitenwandungen der Gehäuse 14 auf, um mehrere derartige Schaltgeräte 1 funktional zu koppeln. Durch das Abstützen der Schubstange 10 an einem Gehäusevorsprung 15, welcher einem Zusatzzweck dient, kann der Herstellungsaufwand verringert werden. Fig. 5 zeigt einen Ausschnitt der oberen Gehäusehälfte 27 mit dem Gehäusevorsprung 15. In Fig. 4 ist dies ebenfalls dargestellt, wobei die obere Gehäusehälfte teilweise geschnitten dargestellt ist. Die Ansicht in Fig. 5 zeigt dabei den teil der oberen Gehäusehälfte 27 mit Blick in deren Innenraum, weshalb die einzelnen Teile spiegelverkehrt zur Darstellung in Fig. 4 angeordnet sind.

Es sei darauf hingewiesen, dass das gegenständliche Schaltgerät 1 im Rahmen der sog. Freiauslösung auch bei einem Handschalthebel 7, welcher in der dem eingeschalteten Zustand entsprechenden Position fixiert ist, auslösen kann, und es dabei zu einer Trennung der Kontakte 4, 6 kommt. Die gegenständlich beschriebene Sprungausschaltmechanik betrifft die manuell verursachte Trennung der zuvor geschlossenen Kontakte 4, 6 mittels einer Betätigung des Handschalthebels 7. Die betreffende Betätigung kann ungeachtet des Begriffs "manuell" auch mittels eines externen mechanischen Aktuators erfolgen, welcher den Handschalthebel 7 antreibt.

## Patentansprüche

1. Schaltgerät (1), insbesondere Schutzschaltgerät, mit einem gehäusefesten Kontakt (6) und einem beweglichen Kontakt (4), wobei der bewegliche Kontakt (4) an einem, beweglich in dem Schaltgerät (1) angeordneten, Kontaktarm (3) angeordnet ist, wobei der bewegliche Kontakt (4) zur Kontaktierung des gehäusefesten Kontakts (6) und Bildung eines leitenden Strompfads durch das Schaltgerät (1) vorgesehen ist, wobei das Schaltgerät (1) ein Schaltschloss (2) aufweist, welches mit dem Kontaktarm (3) verbunden ist, wobei das Schaltschloss (2) eine Klinke (20) und eine Klinkenauflage (22) aufweist, wobei die Klinkenauflage (22) eine Verklinkungsstelle (24) zum Verklinken der Klinke (20) mit der Klinkenauflage (22) aufweist, wobei das Schaltgerät (1) weiters einen Handschalthebel (7) aufweist, welcher Handschalthebel (7) mit dem Kontaktarm (3) verbunden ist, um den beweglichen Kontakt (4) mit dem gehäusefesten Kontakt (6) zu kontaktieren, **dadurch gekennzeichnet, dass** an der Klinkenauflage (22) eine Schubstange (10) beweglich gelagert ist, dass die Schubstange (10) an einem Vorsprung (11) des Handschalthebels (7) anliegt, wenn der Handschalthebel (7) in der Stellung kontaktierter Kontakte (4, 6) angeordnet ist, und dass eine Betätigung des Handschalthebels (7) - zum Trennen des beweglichen Kontakts (4) von dem gehäusefesten Kontakt (6) - die Schubstange (10) bewegt und derart die Verklinkung der Klinkenauflage (22) mit der Klinke (20) löst.

2. Schaltgerät (1) nach Anspruch 1, **dadurch gekennzeichnet, dass** die Schubstange (10) einen konkaven Angriffsbereich (12) zum Angriff an dem Vorsprung (11) des Handschalthebels (7) aufweist.

3. Schaltgerät (1) nach einem der Ansprüche 1 bis 2, **dadurch gekennzeichnet, dass** die Schubstange (10) drehbeweglich an der Klinkenauflage (22) gelagert ist.

4. Schaltgerät (1) nach einem der Ansprüche 1 bis 3, **dadurch gekennzeichnet, dass** die Schubstange (10) von einer, an der Klinkenauflage (22) gelagerten, Schubstangen-Feder (13) in Richtung hin zum Handschalthebel (7) beaufschlagt ist.

5. Schaltgerät (1) nach einem der Ansprüche 1 bis 4, **dadurch gekennzeichnet, dass** das Schaltgerät (1) ein Gehäuse (14) aufweist, dass das Gehäuse (14) einen Gehäusevorsprung (15) im Bereich der Klinkenauflage (22) aufweist, und dass die Schubstange (10), insbesondere im Bereich der Lagerung an der Klinkenauflage (22), einen Anschlagbereich (16) zum Abstützen der Klinkenauflage (22) an dem Gehäusevorsprung (15) nach dem Lösen der Verklinkung aufweist.

6. Schaltgerät (1) nach Anspruch 5, **dadurch gekennzeichnet, dass** der Gehäusevorsprung (15) eine Auslösegehäuseöffnung (17) zur Koppelung des Schaltschlosses (2) mit einem externen Auslöser berandet.

7. Schaltgerät (1) nach einem der Ansprüche 1 bis 6, **dadurch gekennzeichnet, dass** der Handschalthebel (7) mittels eines ersten Bügels (5) und einer, an dem ersten Bügel (5) befestigten Lasche (8) mit dem Kontaktarm (3) verbunden ist, wobei der erste Bügel (5) in einer Schlitzführung (9) der verschwenkbar gelagerten Klinke (20) geführt ist.

8. Schaltgerät (1) nach Anspruch 7, **dadurch gekennzeichnet, dass** der erste Bügel (5) an dem Vorsprung (11) des Handschalthebels (7) gelagert ist.

## Claims

1. Switching device (1), in particular a protective switching device, with a contact (6) fixed to the housing and a movable contact (4), wherein the movable contact (4) is arranged on a contact arm (3) arranged movably in the switching device (1), wherein the movable contact (4) is provided for contacting the contact (6) fixed to the housing and for forming a conductive current path through the switching device (1), wherein the switching device (1) comprises a switching lock (2) which is connected to the contact arm (3), wherein the switching lock (2) comprises a latch (20) and a latch support (22), wherein the latch support (22) comprises an interlocking point (24) for interlocking the latch (20) and the latch support (22), wherein the switching device (1) also comprises a hand lever (7), which hand lever (7) is connected to the contact arm (3) for contacting the movable contact (4) with the contact (6) fixed to the housing, **characterised in that** on the latch support (22) a driving rod (10) is mounted movably, **in that** the driving rod (10) bears on a projection (11) of the hand lever (7) when the hand lever (7) is arranged in the position of contacted contacts (4, 6), and **in that** an activation of the hand lever (7) - for separating the movable contact (4) from the contact (6) fixed to the housing - moves the driving rod (10) and thus releases the interlocking of the latch support (22) with the latch (20).

2. Switching device (1) according to claim 1, **characterised in that** the driving rod (10) has a concave engagement area (12) for engaging with the projection (11) of the hand lever (7).

3. Switching device (1) according to any of claims 1 to 2, **characterised in that** the driving rod (10) is mounted rotatably on the latch support (22).

4. Switching device (1) according to any of claims 1 to 3, **characterised in that** the driving rod (10) is impinged on by a driving rod spring (13) mounted on the latch support (22) in the direction of the hand lever (7).

5. Switching device (1) according to any of claims 1 to 4, **characterised in that** the switching device (1) comprises a housing (14), **in that** the housing (14) comprises a housing projection (15) in the area of the latch support (22), and **in that** the driving rod (10), particularly in the area of the bearing on the latch support (22), has a stop area (16) for supporting the latch support (22) on the housing projection (15) after releasing the latch.

6. Switching device (1) according to claim 5, **characterised in that** the housing projection (15) runs around the edge of a trigger housing opening (17) for coupling the switching lock (2) to an external trigger.

7. Switching device (1) according to any of claims 1 to 6, **characterised in that** the hand lever (7) is connected to the contact arm (3) by means of a first brace (5) and a tab (8) secured to the first brace (5), wherein the first brace (5) is guided in a slot guide (9) of the pivotably mounted latch (20).

8. Switching device (1) according to claim 7, **characterised in that** the first brace (5) is mounted on the projection (11) of the hand lever (7).

## Revendications

1. Dispositif de commutation (1), en particulier disjoncteur de protection, avec un contact fixé au boîtier (6) et un contact mobile (4), dans lequel le contact mobile (4) est disposé au niveau d'un bras de contact (3) disposé mobile dans le dispositif de commutation (1), dans lequel le contact mobile (4) est prévu pour la mise en contact du contact fixé au boîtier (6) et la formation d'un trajet de courant conducteur à travers le dispositif de commutation (1), dans lequel le dispositif de commutation (1) présente un verrou de commutation (2), lequel est relié au bras de contact (3), dans lequel le verrou de commutation (2) présente un loquet (20) et un support de loquet (22), dans lequel le support de loquet (22) présente un point d'encliquetage (24) pour l'encliquetage du loquet (20) avec le support de loquet (22), dans lequel le dispositif de commutation (1) présente en outre un levier manuel (7), lequel levier manuel (7) est relié au bras de contact (3) pour mettre en contact le contact mobile (4) avec le contact fixé au boîtier (6), **caractérisé en ce qu'**une tige de poussée (10) est logée mobile au niveau du support de loquet (22), que la tige de poussée (10) s'applique contre une saillie (11) du levier manuel (7), lorsque le levier manuel (7) est disposé dans la position de contacts (4, 6) en contact, et qu'un actionnement du levier manuel (7), pour la séparation du contact mobile (4) du contact fixé au boîtier (6), déplace la tige de poussée (10) et libère ainsi l'encliquetage du support de loquet (22) avec le loquet (20).

2. Dispositif de commutation (1) selon la revendication 1, **caractérisé en ce que** la tige de poussée (10) présente une zone de préhension concave (12) pour la mise en prise au niveau de la saillie (11) du levier manuel (7).

3. Dispositif de commutation (1) selon l'une quelconque des revendications 1 et 2, **caractérisé en ce que** la tige de poussée (10) est logée mobile en rotation au niveau du support de loquet (22).

4. Dispositif de commutation (1) selon l'une quelconque des revendications 1 à 3, **caractérisé en ce que** la tige de poussée (10) est sollicitée par un ressort de tige de poussée (13), logé au niveau du support de loquet (22), en direction du levier manuel (7).

5. Dispositif de commutation (1) selon l'une quelconque des revendications 1 à 4, **caractérisé en ce que** le dispositif de commutation (1) présente un boîtier (14), que le boîtier (14) présente une saillie de boîtier (15) dans la zone du support de loquet (22), et que la tige de poussée (10) présente, en particulier dans la zone du palier au niveau du support de loquet (22), une zone de butée (16) pour supporter le support de loquet (22) au niveau de la saillie de boîtier (15) après la libération de l'encliquetage.

6. Dispositif de commutation (1) selon la revendication 5, **caractérisé en ce que** la saillie de boîtier (15) borde une ouverture de boîtier de déclenchement (17) pour le couplage du verrou de commutation (2) avec un déclencheur externe.

7. Dispositif de commutation (1) selon l'une quelconque des revendications 1 à 6, **caractérisé en ce que** le levier manuel (7) est relié au bras de contact (3) au moyen d'un premier étrier (5) et d'une patte (8) fixée au premier étrier (5), dans lequel le premier étrier (5) est guidé dans un guidage à fente (9) du loquet (20) logé de manière pivotante.

8. Dispositif de commutation (1) selon la revendication 7, **caractérisé en ce que** le premier étrier (5) est logé au niveau de la saillie (11) du levier manuel (7).
